# EUROPÄISCHE PATENTSCHRIFT

(11) **EP 1 204 840 B1**
(45) Veröffentlichungstag und Bekanntmachung des Hinweises auf die Patenterteilung: **05.03.2003**
(21) Anmeldenummer: 00947974.2
(22) Anmeldetag: 12.07.2000
(51) Int. Cl.: F42C 19/12, F41A 19/63

(54) **VOLL VERBRENNBARER INDUKTIVER ANZÜNDER**
ENTIRELY COMBUSTIBLE INDUCTIVE PRIMER
AMORCE INDUCTIVE COMPLETEMENT COMBUSTIBLE

(30) Priorität: 30.07.1999 DE 19936095; 25.11.1999 DE 19956635
(43) Veröffentlichungstag der Anmeldung: 15.05.2002
(73) Patentinhaber: Dynamit Nobel AmmoTec GmbH, 90765 Fürth (DE)
(72) Erfinder: KERN, Heinz, D-90768 Fürth (DE)
(74) Vertreter: Scherzberg, Andreas, Dr.
(86) Internationale Anmeldenummer: EP0006607
(87) Internationale Veröffentlichungsnummer: WO01009563

(56) Entgegenhaltungen:
- DE-A- 19 706 605
- DE-A- 19 848 758
- US-A- 2 919 627
- US-A- 4 350 096
- US-A- 4 651 254
- US-A- 5 227 577
- US-A- 5 854 439

## Beschreibung

Die Erfindung betrifft einen pyrotechnischen Anzünder zur Anzündung von Treibladungspulver für hülsenlose Munition mit einem Anzündelement und einer Spule, bei welchem die zur Auslösung benötigte Energie auf elektromagnetischem Wege (induktiv) übertragen wird.

Die in den letzten Jahren verstärkte Forderung nach Einsatz von hülsenloser Munition, führte vermehrt zu Lösungsansätzen für Anzündsysteme, die nach dem Prinzip der berührungslosen Energieübertragung in den Verbrennungsraum einer Waffe arbeiten. Prinzipielle Lösungen der induktiven Anzündung wurden in der Vergangenheit aufgezeigt und die Machbarkeit an diversen Waffensystemen nachgewiesen.

Hauptproblem bei den bisherigen Ausführungsformen induktiver Anzünder sind die nicht verbrennbaren Komponenten der Empfangsspule sowie des elektrischen Anzündelementes. Dies um so mehr bei relativ kleinem Kaliberdurchmesser, da hier unverbrannte Reste des Anzünders im Patronenlager bzw. im Rohr waffenschädigende Rückstände bilden können.

Aufgabe der Erfindung ist es daher, einen fertigungstechnisch unkomplizierten und kostengünstigen, vollverbrennbaren, induktiven Anzünder aufzubauen, welcher keine waffenfunktionsschädigende Rückstände aufweist und vom prinzipiellen Aufbau her universell bei allen gängigen Waffenkalibern eingesetzt werden kann.

Erfindungsgemäß wird diese Aufgabe dadurch gelöst, daß sich Anzündelement und Spule auf einem gemeinsamen flachen brennbaren oder verzehrbaren Trägermaterial befinden.

Erfindungsgemäß besteht das gesamte Trägermaterial des Anzünders aus brennbaren oder verzehrbaren Stoffen, wie z.B. Papier oder Nitrocellulose.

In bevorzugter Ausführungsform ergibt sich durch Übereinanderlegen der auf einer Ebene befindlichen Leiterenden (Leiterbahnenden) und durch deren Kontaktierung eine räumliche Zylinderspule und dabei bilden die verbleibenden Enden der Leiterbahnen die Anschlußflächen (Kontaktierungsstellen) der Zündbrücke.

Die elektrischen Leiterbahnen sind zweckmäßigerweise im Siebdruckverfahren auf das Trägermaterial aufgebracht und bestehen aus Silber- oder Kupferleitpaste.

Der induktive Anzünder kann säulenförmig oder flach ausgeführt sein, bestehend aus einem verbrennbaren oder verzehrbaren elektrischen Anzündelement und einer Induktionsspule mit mehreren Windungen und beliebiger Außengeometrie, welche auf einem flachen ein- oder mehrlagigen, verbrennbaren, isolierenden Trägermaterial aufgebaut oder eingebettet ist und das elektrisch leitfähige Spulenmaterial ebenfalls verbrennbar oder verzehrbar ausgelegt sein kann.

Vorteilhafterweise wird der gesamte induktive Anzünder in einer Ebene ein- oder mehrschichtig auf einer flexiblen brennbaren Papierfolie oder Nitrocellulosefolie oder einer anderen brennbaren Trägerschicht aufgebracht, wobei die gesamte elektrische Leiterführung bzw. Leiterbahnen aus beispielsweise gehärteter Silber- oder Kupferleitpaste oder einer anderen Metallverbindung oder nichtmetallischem verbrennbarem oder verzehrbarem Leitermaterial besteht, welches vorzugsweise im Siebdruckverfahren oder einem anderen Auftrageverfahren aufgebracht wird.

Der Vorteil der vorgenannten Erfindung liegt darin, daß der induktive Anzünder einteilig aufgebaut ist und nur durch Umformen und Hinzufügen von Glühdraht, Leitkleberpunkten und Zündsatz seine Funktion erhält und komplett verbrennbar oder verzehrbar ist.

Weitere Merkmale der Erfindung ergeben sich aus den Figuren, die nachfolgend beschrieben sind.

Es zeigt:
- Fig. 1: ein Fertigungsbeispiel für einen erfindungsgemäßen Anzünder,
- Fig. 2: den zugehörigen Fertigungsvorgang,
- Fig. 3: den fertigen Anzünder und
- Fig. 4: ein alternatives Beispiel für einen ebenen Anzünder.

Figur 1 zeigt ein Fertigungsbeispiel für eine zylindrische Empfangsspule auf brennbarem Trägermaterial 5 und Leiterbahnen aus gedruckter Leitpaste mit beispielsweise drei Windungen im nicht durchkontaktierten Zustand. Sichtbar sind die Spulenwindungen 1, die Durchkontaktierungspunkte 2, die Anschlußstelle des Zünd-Glühdrahtes 3 und der Glühdraht 4. Der Zünd-Glühdraht kann beispielsweise durch Kleben oder Bonden mit den Anschlußflächen 3 kontaktiert werden. Geometrie, Leiterquerschnitt und Windungszahl können in großem Rahmen variiert werden.

Figur 2 zeigt den Fertigungsvorgang zum Erreichen einer Zylinderspule durch Zusammenlegen der Spulenenden und anschließender Kontaktierung der Spulenenden 6 mit den Durchkontaktierungspunkten 7, vorteilhafterweise mit elektrisch leitfähigem Kleber. Zusätzlich können die übereinanderliegenden Papierenden mit NC-Kleber fixiert werden.

Figur 3 zeigt den Anzünder einbaufertig. Sichtbar sind die Durchkontaktierungspunkte 7 durch deren Mittenbohrung die Spulenenden 6 kontaktiert werden. Das Trägermaterial um die Anschlußflächen 3 kann durch seine Flexibilität in einer geeigneten Position in der Zündkette fixiert werden und mit einem entsprechenden brennbarem Körper zur Aufnahme des Zündstoffes verbunden werden z. B. durch Kleben.

Figur 4 zeigt ein Fertigungsbeispiel für eine flachliegende Empfangsspule auf brennbarem Trägermaterial 1 und Leiterbahnen aus gedruckter Leitpaste mit beispielsweise zehn Windungen. Sichtbar sind die Spulenwindungen 2, die Durchkontaktierungspunkte 3, die Leiterbahnen auf der Rückseite 4 des Trägermaterials und die Anschlußstelle des Zünd-Glühdrahtes 5. Geometrie, Leiterquerschnitt und Windungszahl können in großem Rahmen variiert werden.

### Funktionsbeschreibung

Bei der Beaufschlagung einer waffenseitigen Primärspule mit einem: Stromimpuls wird ein magnetisches Wechselfeld erzeugt und in der Spule des induktiven Anzündelementes eine Spannung induziert, die durch den elektrischen Widerstand des Glühdrahtes einen Strom treibt, welcher durch die Umsetzung in Joulsche Wärme eine Zündung des Anzündsatzes bewirkt und damit Treibladungspulver anzündet. Hierbei werden alle Komponenten des Anzünders verbrannt oder verzehrt.

## Patentansprüche

1. Pyrotechnischer Anzünder zur Anzündung von Treibladungspulver für hülsenlose Munition mit einem Anzündelement (4) und einer Spule (1), bei welchem die zur Auslösung benötigte Energie auf elektromagnetischem Wege (induktiv) übertragen wird, **dadurch gekennzeichnet, daß** sich Anzündelement (4) und Spule (1) auf einem gemeinsamen flachen brennbaren oder verzehrbaren Trägermaterial (5) befinden.

2. Anzünder nach Anspruch 1, **dadurch gekennzeichnet, daß** das gesamte Trägermaterial (5) des Anzünders aus brennbaren oder verzehrbaren Stoffen, wie z. B. Papier oder Nitrocellose besteht.

3. Anzünder nach Anspruch 1 oder 2, **dadurch gekennzeichnet, daß** sich durch Übereinanderlegen der auf einer Ebene befindlichen Leiterenden und durch deren Kontaktierung eine räumliche Zylinderspule ergibt und dabei die verbleibenden Enden der Leiterbahnen die Anschlußflächen der Zündbrücke (4) bilden.

4. Anzünder nach einem der Ansprüche 1 bis 3, **dadurch gekennzeichnet, daß** die elektrischen Leiterbahnen (1) vorzugsweise im Siebdruckverfahren auf das Trägermaterial (5) aufgebracht sind und aus Silber- oder Kupferleitpaste bestehen.

## Claims

1. Pyrotechnic primer for igniting propellant powder for sleeveless ammunition, the primer having an ignition element (4) and a coil (1) in which the energy required for triggering is transferred by electromagnetic means (inductively), **characterised in that** the ignition element (4) and the coil (1) are situated on a common, flat, combustible or consumable support material (5).

2. Primer according to claim 1, **characterised in that** the entire support material (5) of the primer consists of combustible or consumable materials, such as e.g. paper or nitro-cellulose.

3. Primer according to claim 1 or 2, **characterised in that** a three-dimensional cylindrical coil is produced by laying the conductor ends, the ends being on one plane, one on top of the other and making a contact between them, with the remaining ends of the printed circuit traces forming the connection surfaces of the ignition bridge (4).

4. Primer according to one of claims 1 to 3, **characterised in that** the electrical printed circuit traces (1) are preferably applied to the support material (5) using a screen-printing process and consist of silver or copper conductive paste.

## Revendications

1. Dispositif de mise à feu pyrotechnique pour la mise à feu de poudre de charge propulsive pour une munition sans douille, comprenant un élément d'allumage (4) et une bobine (1), dans lequel l'énergie nécessaire au déclenchement est transmise par voie électromagnétique (par induction), **caractérisé en ce que** l'élément d'allumage (4) et la bobine (1) sont disposés sur un matériau support (5) commun plat, combustible ou consommable.

2. Dispositif de mise à feu selon la revendication 1, **caractérisé en ce que** l'ensemble du matériau support (8) du dispositif d'allumage est formé de substances combustibles ou consommables, telles que du papier ou de la nitrocellulose.

3. Dispositif de mise à feu selon la revendication 1 ou 2, **caractérisé en ce que** l'on obtient par superposition des extrémités de conducteur situées dans un plan et par établissement des contacts, une bobine cylindrique solide et **en ce que** les extrémités restantes des pistes conductrices constituent les surfaces de connexion pour le pont d'allumage (4).

4. Dispositif de mise à feu selon une des revendications 1 à 3, **caractérisé en ce que** les pistes conductrices (1) sont appliquées sur le matériau support (5), de préférence par un procédé de sérigraphie et sont réalisées en une pâte conductrice à base d'argent ou de cuivre.
